# DEMANDE DE BREVET EUROPEEN

(11) **EP 0 645 224 A1**
(43) Date de publication de la demande: **29.03.1995**
(21) Numéro de dépôt: 94114254.9
(22) Date de dépôt: 10.09.1994
(51) Int. Cl.: B28D 1/06

(54) **Bâti multi-lames pour l'obtention de dalles par sciage de blocs de granit**

(30) Priorité: 27.09.1993 IT VI930153
(71) Demandeur: Officine B.M. S.r.l., I-36050 Montorso Vicentino (Vicenza) (IT)
(72) Inventeur: Bastianello, Giovanni, I-36050 Montorso Vicentino (Vicenza) (IT); Bastianello, Rino, I-36050 Montorso Vicentino (Vicenza) (IT)
(74) Mandataire: Bettello, Luigi, Dott. Ing.

(57) **Abrégé**

Le bâti multi-lames comporte quatre dispositifs de support, réalisés à l'aide de paires de bielles croisées (4 et 5) qui relient les balanciers (3) aux supports (6 et 7) rendus solidaires du porte-lames (10) par les semelles (8), avec l'avantage d'augmenter de façon considérable le rayon de courbure de la course du porte-lames durant l'oscillation.

## Description

La présente invention a pour objet un bâti multi-lames pour l'obtention de dalles par sciage de blocs de granit.

Le bâti multi-lames suivant l'invention est défini à la revendication 1 et il se distingue en fait de la technique antérieure par le fait qu'il est pourvu d'un dispositif qui permet le déplacement de son porte-lames suivant une course à grand rayon de courbure, bien supérieur à la distance comprise entre le centre de rotation du dispositif et le bâti porte-lames, ceci en vue d'augmenter sensiblement la longueur du rayon d'oscillation de ce dernier, jusqu'à présenter une portion utile de course pratiquement rectiligne.

Chaque dispositif d'oscillation est constitué par un balancier-support, duquel partent deux bielles à profil en forme de S, animées d'un mouvement pendulaire et croisées l'une par rapport à l'autre. A sa base, l'une des deux bielles, plus précisément la bielle intérieure, est reliée par une poutre à la bielle correspondante disposée sur le côté opposé, afin de constituer un corps unique avec celle-ci et de garantir la linéarité, dans le sens latéral, de la course du porte-lames, tandis que l'autre bielle est attelée par un pivot à une semelle solidaire du porte-lames, de la même manière que la bielle opposée.

Le mouvement oscillant est fourni par le dispositif usuel à bielle et manivelle, bien connu dans les installations de ce genre.

Pour le reste, le bâti multi-lames présente les caractéristiques classiques des bâtis multi-lames pour le sciage des blocs de granit, de sorte que ces structures ne seront pas décrites en détail ni illustrées sur les dessins annexes.

Sur ce dessin :
La figure 1 est une vue schématique en perspective montrant le bâti multi-lames suivant l'invention ;
La figure 2 représente schématiquement les rayons d'oscillation d'un bâti multi-lames de type usuel, respectivement d'un bâti réalisé conformément à l'invention, les cotes étant indiquées à simple titre d'exemple non limitatif.

Comme on peut le voir en fig. 1, le bâti multi-lames 1 porte sur chacun de ses piliers un support 2 sur lequel est monté, à l'aide d'un pivot, un balancier oscillant 3 duquel partent deux bielles croisées 4 et 5 à profil en forme de S qui sont à leur tour articulées en 6 et 7 sur des supports disposées sur une semelle 8 fixée au porte-lames 10 ; une forte poutre 9 relie l'une à l'autre les deux bielles intérieures 5, lesquelles pivotent en 7 sur la semelle 8 précitée.

Le porte-lames 10 est lui-même relié par une bielle 11 à une manivelle 12 montée sur un volant 13 qui est mis en rotation, par exemple à l'aide de courroies, par un moteur électrique 14, suivant un montage classique.

On notera que la disposition croisée des deux bielles 4 et 5 à mouvement pendulaire de chaque dispositif-support détermine l'oscillation du porte-lames 10 suivant un rayon d'oscillation de longueur très supérieure à la distance comprise entre les centres d'oscillation des supports 2 et les pivots 6 et 7.

A titre d'exemple non limitatif, on a illustré en fig. 2 deux rayons d'oscillation, à savoir un premier 15 de type traditionnel, et un autre 16 correspondant au dispositif oscillant, d'un support conforme à l'invention et l'on notera que le rayon d'oscillation traditionnel présente, toujours dans l'exemple illustré, une valeur de 1000 mm avec des longueurs de course curviligne par rapport à la droite tangente, qui varient de 3,2 - 12,9 et 31,8 mm pour une distance de l'axe d'oscillation de 80 - 160 et 250 mm, alors qu'avec l'adoption des supports oscillants suivant l'invention, le rayon d'oscillation atteint 2 500 mm, ce qui implique pour les distances de l'axe d'oscillation vertical de 80 - 160 et 250 mm une distance par rapport à l'horizontale de 1,3 - 5,1 - 12,5 mm.

Il ressort à l'évidence de cet exemple schématique que si la course du porte-lames muni des dispositifs-support suivant l'invention présente toujours une allure curviligne, le rayon de courbure est extrèmement plus élevé par rapport à un porte-lames soutenu par quatre supports pendulaires de type classique, et donc beaucoup plus proche du parcours rectiligne idéal, ce qui implique bien entendu des résultats améliorés, aussi bien sur le rendement en vitesse de coupe qu'en définitive sur les temps de travail.

## Revendications

1. Bâti multi-lames pour la réalisation de dalles par sciage de blocs de granit, dont le porte-lames (10) est commandé en oscillation par un dispositif à bielle (11) et manivelle (12), lui-même actionné à travers un volant (13) par un moteur électrique (14), caractérisé en ce que le porte-lames (10) est soutenu par des paires de bielles croisées (4 et 5) qui oscillent sur des pivots portés par des balanciers (3), eux-mêmes articulés sur des supports (2) fixés au bâti de la machine, de sorte que la course du porte-lames oscillant (10) présente un rayon de courbure très supérieur à celui résultant de simples dispositifs de support pendulaires.

2. Bâti multi-lames suivant la revendication 1, caractérisé en ce que les deux bielles croisées (4 et 5) à profil en forme de S relient deux pivots portés par le balancier supérieur mobile (3) à des pivots inférieurs (6 et 7) montés sur des coussinets solidaires d'une semelle (8), solidaire du porte-lames (10), les deux bielles intérieures (5) étant réunies l'une à l'autre par une forte poutre (9) pour former un corps unique garantissant la linéarité, dans le sens latéral, de la course du porte-lames (10).
